# EUROPÄISCHE PATENTSCHRIFT

(11) **EP 0 485 545 B1**
(45) Veröffentlichungstag und Bekanntmachung des Hinweises auf die Patenterteilung: **12.07.1995**
(21) Anmeldenummer: 91908413.7
(22) Anmeldetag: 25.04.1991
(51) Int. Cl.: F02M 61/14, F02M 55/02, F16L 37/12

(54) **BRENNSTOFFEINSPRITZEINRICHTUNG FÜR BRENNKRAFTMASCHINEN**
FUEL INJECTION DEVICE FOR INTERNAL-COMBUSTION ENGINES
DISPOSITIF D'INJECTION DE CARBURANT POUR MOTEURS A COMBUSTION INTERNE

(30) Priorität: 02.06.1990 DE 4017875
(43) Veröffentlichungstag der Anmeldung: 20.05.1992
(73) Patentinhaber: ROBERT BOSCH GMBH, 70442 Stuttgart (DE)
(72) Erfinder: BASSLER, Helmut, D-7056 Weinstadt (DE); NAEGER, Thomas, D-7000 Stuttgart 50 (DE); FRIEDMANN, Jochen, D-7950 Biberach (DE)
(86) Internationale Anmeldenummer: DE9100343
(87) Internationale Veröffentlichungsnummer: WO9119091

(56) Entgegenhaltungen:
- DE-C- 3 428 597
- DE-U- 8 613 607
- DE-U- 8 713 284
- US-A- 4 823 754

## Beschreibung

### Stand der Technik

Die Erfindung geht aus von einer Brennstoffeinspritzeinrichtung für Brennkraftmaschinen der im Oberbegriff des Anspruchs 1 definierten Gattung.

Bei einer bekannten Brennstoffeinspritzeinrichtung dieser Art (DE-C-34 28 597) ist das Verbindungsglied als U-förmige Federklammer ausgebildet, deren Steg quer zur Längserstreckung des Brennstoffeinspritzventils verläuft und deren Schenkel einerseits mit am Rand radial einwärts gebogenen Lappen in eine Umfangsnut am Ventilgehäuse des Brennstoffeinspritzventils eingreifen und andererseits Durchbrechungen aufweisen, in die ein am Anschlußstutzen umlaufender Verriegelungsbund einrastbar ist. Zur radialen Fixierung der Federklammer in der Umfangsnut des Ventilgehäuses weisen die Lappen kreisbogenförmig und konkav verlaufende Abschnitte auf, deren Radius dem der Umfangsnut entspricht. Bei der Montage wird zuerst die Federklammer auf das Brennstoffeinspritzventil aufgeschoben, wobei die Schenkel mit ihren Lappen in die Umfangsnut einrasten. Dann wird das mit der Federklammer versehene Brennstoffeinspritzventil axial in den Anschlußstutzen eingeschoben. Damit die Schenkel über den Verriegelungsbund gleiten können, sind diese in Einsteckrichtung nach außen abgewinkelt und werden von dem Verriegelungsbund beim Einstecken aufgespreizt. Sobald der Verriegelungsbund in die Durchbrechungen eingerastet ist, springen die Schenkel wieder in ihre Ausgangsstellung zurück.

Bei einer solchen Brennstoffeinspritzeinrichtung ist zwar eine axiale Sicherung der Brennstoffeinspritzventile gegen unbeabsichtigtes Abziehen von dem Brennstoffverteiler gegeben, nicht jedoch eine Sicherung gegen Verdrehung der Brennstoffeinspritzventile in Umfangsrichtung, wie diese z. B. bei der Montage oder beim Aufstecken oder Abziehen der Anschlußkabel für die Brennstoffeinspritzventile auftreten kann. Bei Verwendung von sogenannten Mehrstrahl-Brenn-Stoffeinspritzventilen ist jedoch eine genaue Positionierung der einzelnen Strahlebenen der Brennstoffeinspritzventile zur Ansauggeometrie der Brennkraftmaschine erforderlich, die nicht verändert werden darf; denn jede Abweichung von dieser Position durch Verdrehung in Umfangsrichtung führt zu einer Verschlechterung der Gemischaufbereitung und zu einer Ungleichverteilung des Brennstoffes auf die einzelnen Zylinder der Brennkraftmaschine.

Weiterhin ist bei einer Brennstoffeinspritzeinrichtung vorgeschlagen worden (nicht vorreröffentlichte WO 90/15240), daß zur Fixierung des Brennstoffeinspritzventiles in Umfangsrichtung am Anschlußstutzen und am Ventilgehäuse Formelemente angebracht sind, mit denen je ein Fixierelement an der Federklammer zusammenwirkt. Hierbei ergibt sich ein großer Aufwand, denn am Anschlußstutzen ist zusätzlich zum Verriegelungsbund das Formelement und an der Federklammer ein oberes und ein unteres Fixierelement erforderlich.

### Vorteile der Erfindung

Die erfindungsgemäße Brennstoffeinspritzeinrichtung mit den kennzeichnenden Merkmalen des Anspruchs 1 hat den Vorteil, daß auf einfache und kostengünstige Weise die in den Anschlußstutzen eingesetzten und mittels der Verbindungsglieder gehaltenen Brennstoffeinspritzventile in Umfangsrichtung toleranzmäßig genau sowie funktionsicher eingebaut sind und ein Verdrehen durch einfache Krafteinwirkung von außen, z. B. durch Aufstecken oder Abziehen der Anschlußkabel, nicht mehr möglich ist. Die Verbindungsglieder lassen sich einfach fertigen und ermöglichen eine leichte und automatische Montage. Die Formelemente an den Brennstoffeinspritzventilen können bereits im Formwerkzeug berücksichtigt werden und führen nicht zu nennenswerten Mehrkosten in der Fertigung. An den Anschlußstutzen sind keine gesonderten Formelemente und am Verbindungsglied ist nur ein Fixierelement erforderlich. Die richtige Positionierung der Brennstoffeinspritzventile bezüglich der Ansauggeometrie der Brennkraftmaschine ist auch nach Demontage zu Servicezwecken hochgenau reproduzierbar und wird auch unter rauhen Betriebsbedingungen zuverlässig eingehalten.

Durch die in den abhängigen Ansprüchen aufgeführten Maßnahmen sind vorteilhafte Weiterbildungen und Verbesserungen der im Anspruch 1 angegebenen Brennstoffeinspritzeinrichtung möglich.

### Zeichnung

Ein Ausführungsbeispiel der Erfindung ist in der Zeichnung vereinfacht dargestellt und in der nachfolgenden Beschreibung näher erläutert. Es zeigen: Figur 1 ausschnittsweise eine Seitenansicht einer Brennstoffeinspritzeinrichtung, teilsweise geschnitten Figur 2 eine Ansicht der Brennstoffeinspritzeinrichtung in Richtung Pfeil II in Figur 1, Figur 3 eine Unteransicht der Brennstoffeinspritzeinrichtung in Figur 1 bei entferntem Kraftstoffeinspritzventil, Figur 4 eine Vorderansicht eines Verbindungsglieds in der Brennstoffeinspritzeinrichtung gemäß Figur 1 bis 3, Figur 5 eine Seitenansicht des Verbindungsglieds in Figur 4, Figur 6 eine Draufsicht des Verbindungsglieds in Figur 4.

### Beschreibung des Ausführungsbeispieles

Die in Figur 1 und 2 in zwei verschiedenen Seitenansichten, teilweise geschnitten und ausschnittsweise dargestellte Brennstoffeinspritzeinrichtung für Brennkraftmaschinen weist einen Brennstoffverteiler 10 aus Kunststoff oder z. B. Aluminium auf, der eine Mehrzahl von Anschlußstutzen 11 trägt und eine gleiche Anzahl von Brennstoffeinspritzventilen 12 mit einer an einem Stirnende vorhandenen Anschlußöffnung zur Brennstoffversorgung. Solche Brennstoffeinspritzventile 12 werden allgemein top-feed-Ventile genannt. Die Anzahl der Anschlußstutzen 11 am Brennstoffverteiler 10 und die Anzahl der Brennstoffeinspritzventile 12 kann der Anzahl der zu versorgenden Zylinder der Brennkraftmaschine entsprechen oder darunter liegen. Bei einer vierzylindrigen Brennkraftmaschine sind somit vier Brennstoffeinspritzventile 12 vorzusehen, die jeweils in einen von vier Anschlußstutzen 11 am Brennstoffverteiler 10 flüssigkeitsdicht eingesetzt werden.

Zur Halterung der Brennstoffeinspritzventile 12 ist jeder Anschlußstutzen 11 am freien Stirnende mit zwei radial überstehenden Verriegelungselementen 13, 30 und jedes Brennstoffeinspritzventil 12 mit einer Umfangsnut 14 in seinem Ventilgehäuse 15 versehen, sowie für jedes Brennstoffeinspritzventil 12 ein Verbindungsglied 16 vorgesehen, das einerseits in die Umfangsnut 14 eingreift und andererseits die Verriegelungselemente 13, 30 übergreift.

Ein Ausführungsbeispiel eines solchen Verbindungsglieds 16 ist in den Figuren 4 bis 6 dargestellt. Es wird von einer etwa U-förmigen Federklammer 17 gebildet, die aus einem Blechstanzteil gefertigt oder als Kunststoffspritzteil ausgebildet ist. Die Federklammer 17 weist zwei Federschenkel 18, 19 und einen diese verbindenden Federsteg 20 auf. Federschenkel 18, 19 und Federsteg 20 erstrecken sich in Funktionsstellung der Federklammer 17 jeweils etwa parallel zur Mittellinie 41 von Anschlußstutzen 11 und Brennstoffeinspritzventil 12. Von jedem Federschenkel 18, 19 steht ein nach innen gerichteter Lappen 21 bzw. 22 etwa rechtwinklig ab, der mit einer an die Umfangsnut 14 im Ventilgehäuse 15 angepaßten Kontur 23 bzw. 24 in diese eingreift. Wie insbesondere aus Figur 4 und 5 ersichtlich ist, weisen die Federschenkel 18, 19 jeweils eine in Längsrichtung sich erstreckende rechteckförmige Durchbrechung 25 bzw. 26 auf, deren Breite in Richtung der Mittellinie 41 so bemessen ist, daß jedes Verriegelungselement 13, 30 am Anschlußstutzen 11 durch die Durchbrechungen 25, 26 hindurchzutreten vermag und somit auf beiden Seiten von den Federschenkeln 18, 19 übergriffen wird. Die Federschenkel 18, 19 sind in ihrem zum Anschlußstutzen 11 weisenden Längskantenbereich 43, 44 schräg nach außen abgewinkelt, so daß sie leicht, vorzugsweise maschinell, auf die Anschlußstutzen aufgeschoben werden können. Vom Federsteg 20 erstrecken sich zwei Blechsegmente 27, 28 etwa parallel zur Mittellinie 41. Die Blechsegmente 27, 28 bilden ein Fixierelement in Form eines mittigen längsverlaufenden Schlitzes 29, der zu dem vom Federsteg 20 abgekehrten freien Ende der Blechsegmente 27, 28 hin offen ist. Die zum Brennstoffeinspritzventil 12 hin gerichteten rechteckförmigen Blechsegmente 27, 28 sind dabei in dem vom Federsteg 20 abgekehrten Endbereich nach innen umgebogen.

Korrespondierend mit dem Schlitz 29 ist außen am Ventilgehäuse 15 eines jeden Brennstoffeinspritzventils 12 ein Formelement in Form eines radial vorspringenden Nockens, Steges oder einer Rippe 32 angeordnet. Die einerseits in die Umfangsnut 14 am Ventilgehäuse 15 und andererseits an den Verriegelungselementen 13, 30 des Anschlußstutzens 11 eingerastete Federklammer 17 umgreift mit dem abgewinkelten Ende des Schlitzes 29 den Nocken 32 jeweils in Umfangsrichtung formschlüssig. Damit verriegelt die Federklammer 17 das Brennstoffeinspritzventil 12 am Anschlußstutzen 11 sowohl in Axialrichtung als auch in Umfangsrichtung, so daß es ohne äußeren Kraftaufwand weder in Axialrichtung abgezogen noch in Umfangsrichtung verdreht werden kann. Die Nocken 32 sind dabei an definierter Position angebracht, so daß das als Mehrstrahlventil ausgebildete Brennstoffeinspritzventil 12 nach Verrastung am Anschlußstutzen 11 bezüglich seiner Strahlebenen exakt zur Ansauggeometrie in der Brennkraftmaschine positioniert ist.

Die beiden Verriegelungslemente 13, 30 verlaufen am Umfang des Anschlußstutzens 11 mit Abstand zueinander und erstrecken sich nur über einen Teil dieses Umfanges. Dabei sind die Verriegelungselemente 13, 30 spiegelbildlich ausgebildet und im wesentlichen symmetrisch zu einer Symmetrieebene 47 angeordnet, die durch die Mittellinie 41 und senkrecht zu einer Längsachse 48 des Brennstoffverteilers 10 verläuft. Jedes Verriegelungselement 13, 30 hat einen rechteckförmigen Querschnitt mit in Umfangsrichtung des Anschlußstutzens 11 verlaufenden Längsseiten 50 und senkrecht dazu verlaufenden Schmalseiten 51. Um eine sichere Verriegelung gegen Verdrehen zu erzielen, ist wenigstens eine Schmalseite 51 jedes Verriegelungselementes 13, 30 so ausgebildet, daß sie dem Anschlußstutzen 11 abgewandt scharfkantig aus der jeweiligen rechteckförmigen Durchbrechung 25, 26 der Federklammer 17 herausragt. Dabei liegen die aus der jeweiligen Durchbrechung 25, 26 herausragenden Schmalseiten 51 der Verriegelungselemente 13, 30 symmetrisch zur Symmetrieebene 47, also auf der gleichen Seite der Längsachse 48. Jedes Verriegelungselement 13, 30 hat eine Stirnfläche 52, die ausgehend von der aus der Durchbrechung 25, 26 herausragenden Schmalseite 51 zunächst parallel und anschließend geneigt zur Symmetrieebene 47 hin bis zur anderen Schmalseite 51 verläuft. Hierdurch wird die Federklammer 17 bei der Montage nicht zu stark aufgeweitet. Jede Durchbrechung 25, 26 umschließt eines der Verriegelungslemente 13, 30 jeweils vollständig.

Jedes der Verriegelungselemente 13, 30 kann natürlich auch einen geeigneten anderen Querschnitt haben, wie z. B. oval, rautenförmig, dreieckig oder ähnliches, wobei dann die Durchbrechungen 25, 26 der Federklammer 17 in entsprechender Weise angepaßt werden.

## Patentansprüche

1. Brennstoffeinspritzeinrichtung für Brennkraftmaschinen mit einem Brennstoffverteiler (10), der eine Mehrzahl von radial überstehende Verriegelungselemente (13, 30) tragende Anschlußstutzen (11) aufweist, mit einer Mehrzahl von Brennstoffeinspritzventilen (12), die mit ihrem einen eine Anschlußöffnung enthaltenden Stirnende in jeweils einen Anschlußstutzen (11) flüssigkeitsdicht eingesetzt sind, und mit einem Verbindungsglied (16), das zur Halterung des Brennstoffeinspritzventils (12) am Anschlußstutzen (11) einerseits in eine Umfangsnut (14) am Ventilgehäuse (15) eingreift und andererseits das Verriegelungselement (13, 30) mit zwei Durchbrechungen (25, 26) übergreift, dadurch gekennzeichnet, daß zur Sicherstellung einer vorbestimmten Lage des Brennstoffeinspritzventiles (12) bei am Anschlußstutzen (11) gehaltenem Brennstoffeinspritzventil (12) am Ventilgehäuse (15) ein Formelement (32) an definierter Position angebracht ist und das Verbindungsglied (16) ein am Formelement (32) angreifendes Fixierelement (29) trägt, sowie an jedem Anschlußstutzen (11) mit Abstand und im wesentlichen symmetrisch zueinander zu einer durch eine Mittellinie (41) des Anschlußstutzens (11) verlaufenden Symmetrieebene (47) zwei Verriegelungslemente (13, 30) vorgesehen sind, die sich nur teilweise in Umfangsrichtung des Anschlußstutzens (11) erstrecken, und jedes Verriegelungselement (13, 30) von einer der Durchbrechungen (25, 26) umschlossen ist und eine derartige Form hat, daß es gegen ein Verdrehen in der Durchbrechung (25, 26) gesichert ist.

2. Einrichtung nach Anspruch 1, dadurch gekennzeichnet, daß jedes Verriegelungselement (13, 30) einen rechtecköfmrigen Querschnitt mit in Umfangsrichtung des Anschlußstutzens (11) verlaufenden Längsseiten (50) und senkrecht dazu verlaufenden Schmalseiten (51) hat und jedes der Verriegelungselemente (13, 30) mit wenigstens einer seiner Schmalseiten (51) dem Anschlußstutzen (11) abgewandt aus der jeweiligen Durchbrechung (25, 26) herausragt.

3. Einrichtung nach Anspruch 2, dadurch gekennzeichnet daß die aus der jeweiligen Durchbrechung (25, 26) herausragenden Schmalseiten (51) der Verriegelungselemente (13, 30) symmetrisch zur Symmetrieebene (47) liegen.

4. Einrichtung nach Anspruch 3, dadurch gekennzeichnet daß jedes Verriegelungselement (13, 30) eine Stirnfläche (52) hat, die ausgehend von der aus der Durchbrechung (25, 26) herausragenden Schmalseite (51) zunächst parallel und anschließend geneigt zur Symmetrieebene (47) hin bis zur anderen Schmalseite (51) verläuft.

5. Einrichtung nach Anspruch 2, dadurch gekennzeichnet, daß die Durchbrechung (25, 26) einen rechteckförmigen Querschnitt hat.

6. Einrichtung nach Anspruch 1, dadurch gekennzeichnet daß das Formelement am Ventilgehäuse (15) als im wesentlichen in Achsrichtung sich erstreckende, bzw. erstreckender radial vom Ventilgehäuse (15) abstehende bzw. abstehender Steg, Nocken oder Rippe (32) und das Fixierelement am Verbindungsglied (16) als im wesentlichen in Achsrichtung sich erstreckender zu einer Stirnseite des Verbindungsgliedes (16) hin offener Schlitz 29 ausgebildet ist.

7. Einrichtung nach einem der Ansprüche 1 bis 6, dadurch gekennzeichnet, daß das Verbindungsglied (16) als U-förmige Federklammer (17) mit zwei Federschenkeln (18, 19) und einem diese verbindenden, etwa parallel zur Mittellinie (41) von Ventilgehäuse (15) und Brennstoffeinspritzventil (12) verlaufenden Federsteg (20) ausgebildet ist, daß von jedem Federschenkel (18, 19) ein nach innen gerichteter Lappen (21, 22) etwa rechtwinklig absteht, der mit einer an die Umfangsnut (14) im Ventilgehäuse (15) angepaßten Kontur (23, 24) in diese eingreift daß die Federschenkel (18, 19) jeweils eine in Längsrichtung sich erstreckende Durchbrechung (25, 26) zum Hindurchragen der Verriegelungselemente (13, 30) am Anschlußstutzen (11) aufweisen und daß das Fixierelement (29) etwa in Stegmitte sich quer zum Federsteg (20) erstreckt.

8. Einrichtung nach Anspruch 7, dadurch gekennzeichnet, daß die Federschenkel (18, 19) in ihrem zum Anschlußstutzen (11) weisenden Längskantenbereich schräg nach außen abgewinkelt sind.

9. Einrichtung nach Anspruch 7 oder 8, dadurch gekennzeichnet, daß die Federklammer (17) aus einem Blechstanzteil gefertigt oder als Kunststoffspritzteil ausgebildet ist.

## Claims

1. Fuel injection device for internal combustion engines, with a fuel distributor (10) which has a plurality of connection pieces (11) bearing radially projecting locking elements (13, 30), with a plurality of fuel injection valves (12) which are inserted fluid-tightly by their end containing a connection opening into in each case one connection piece (11), and with a connecting member (16) which, for the purpose of holding the fuel injection valve (12) on the connection piece (11), on the one hand, engages in a circumferential groove (14) on the valve casing (15) and, on the other hand, engages over the locking element (13, 30) by means of two openings (25, 26), characterized in that to ensure a predetermined position of the fuel injection valve (12) when the fuel injection valve (12) is held on the connection piece (11), a shaped element (32) is provided on the valve casing (15) at a defined position and the connecting member (16) bears a fixing element (29) which engages on the shaped element (32), and provided at a distance on each connection piece (11) and essentially symmetrically to one another with respect to a plane (47) of symmetry extending through a centre line (41) of the connection piece (11) are two locking elements (13, 30) which extend only part way in the circumferential direction of the connection piece (11), and each locking element (13, 30) is surrounded by one of the openings (25, 26) and has a shape such that it is secured against rotation in the opening (25, 26).

2. Device according to Claim 1, characterised in that each locking element (13, 30) has a rectangular cross-section with longitudinal sides (50) extending in the circumferential direction of the connection piece (11) and narrow sides (51) extending perpendicularly to the said longitudinal sides, and each of the locking elements (13, 30) projects out of the respective opening (25, 26) with at least one of its narrow sides (51), on the side facing away from the connection piece (11).

3. Device according to Claim 2, characterised in that the narrow sides (51) of the locking elements (13, 30), which narrow sides project out of the respective opening (25, 26), are symmetrical to the plane (47) of symmetry.

4. Device according to Claim 3, characterised in that each locking element (13, 30) has a front face (52) which, starting from the narrow side (51) projecting out of the opening (25, 26), first of all extends parallel and then obliquely to the plane (47) of symmetry, as far as the other narrow side (51).

5. Device according to Claim 2, characterised in that the opening (25, 26) has a rectangular cross-section.

6. Device according to Claim 1, characterised in that the shaped element on the valve casing (15) is designed as an essentially axially extending web, boss or rib (32) projecting radially from the valve casing (15) and the fixing element on the connecting member (16) is designed as an essentially axially extending slot 29 which is open towards one end of the connecting member (16).

7. Device according to one of Claims 1 to 6, characterised in that the connecting member (16) is designed as a U-shaped spring clip (17) with two spring legs (18, 19) and a spring web (20) connecting the said legs and extending approximately parallel to the centre line (41) of valve casing (15) and fuel injection valve (12), in that projecting approximately at right angles from each spring leg (18, 19) is an inward-directed tab (21, 22) which engages in a circumferential groove (14) in the valve casing (15) by means of a contour (23, 24) matched to the said circumferential groove, in that the spring legs (18, 19) each have a longitudinally extending opening (25, 26) through which the locking elements (13, 30) on the connection piece (11) are intended to project, and in that the fixing element (29) extends transversely to and approximately in the centre of the spring web (20).

8. Device according to Claim 7, characterised in that, in their longitudinal edge region pointing towards the connection piece (11), the spring legs (18, 19) are angled obliquely outwards.

9. Device according to Claim 7 or 8, characterised in that the spring clip (17) is manufactured from a sheet-metal stamping or is designed as an injection-moulded plastics part.

## Revendications

1. Dispositif d'injection de carburant pour moteurs à combustion interne, comportant :
- un distributeur de carburant (10) équipé d'un certain nombre de tubulures de raccordement (11) portant des éléments de verrouillage (13, 30) dépassant radialement,
- un certain nombre d'injecteurs de carburant (12) montés chacun de manière étanche, par une extrémité frontale portant un orifice de raccordement, dans une tubulure (11),
- un organe de liaison (16) qui, pour maintenir l'injecteur (12) sur la tubulure (11), est en prise d'une part dans une rainure périphérique (14) du boîtier d'injecteur (15) et d'autre part avec l'élément de verrouillage (13, 30) à travers deux ouvertures (25, 26),
dispositif caractérisé en ce que :
- pour garantir la position imposée à l'injecteur (12) lors de son montage sur la tubulure (11), on place sur le boîtier (15) un élément de forme (32), dans une position définie, l'élément de liaison (16) portant un élément de fixation (29) venant en prise avec l'élément de forme (32),
- chaque tubulure de raccordement (11) porte, séparés l'un de l'autre mais sensiblement symétriques par rapport à un plan de symétrie (47) passant par la ligne médiane (41) de la tubulure de raccordement (11), deux éléments de verrouillage (13, 30) occupant chacun une partie seulement de la périphérie de la tubulure (11), en étant entouré par une des ouvertures (25, 26) et présentant une forme empêchant sa rotation dans l'ouverture (25, 26).

2. Dispositif selon la revendication 1, caractérisé en ce que chaque élément de verrouillage (13, 30) a une section rectangulaire dont les côtés longs (50) sont orientés selon la direction périphérique de la tubulure (11) et les côtés étroits (51) perpendiculairement à celle-ci, chacun des éléments (13, 30), par au moins l'un de ses côtés étroits (51), dépassant de l'ouverture (25, 26) en s'écartant de la tubulure de raccordement (11).

3. Dispositif selon la revendication 2, caractérisé en ce que les côtés étroits (51) des éléments (13, 30), dépassant de l'ouverture (25, 26), sont symétriques par rapport au plan de symétrie (47).

4. Dispositif selon la revendication 3, caractérisé en ce que chaque élément de verrouillage (13, 30) a une face frontale (52) qui, partant du côté (51) dépassant de l'ouverture (25, 26), est d'abord parallèle, puis oblique par rapport au plan de symétrie (47), jusqu'à l'autre côté étroit (51).

5. Dispositif selon la revendication 2, caractérisé en ce que l'ouverture (25, 26) a une forme rectangulaire.

6. Dispositif selon la revendication 1, caractérisé en ce que l'élément de forme porté par le boîtier d'injecteur (15) est constitué par une dent, une barrette ou une nervure (32) disposée sensiblement selon la direction axiale et radialement en relief par rapport au boîtier, tandis que l'élément de fixation porté par l'organe de liaison (16) est constitué par une fente (29) ouverte vers l'intérieur partant d'une face frontale de l'organe de liaison (16).

7. Dispositif selon l'une des revendications 1 à 6, caractérisé en ce que l'organe de liaison (16) est une pince élastique (17) en forme de U, comportant deux branches (18, 19) reliées par une traverse (20) sensiblement parallèle à la ligne médiane (41) du boîtier (15) et de l'injecteur (12), une languette (21, 22) partant de chaque branche (18, 19), perpendiculairement vers l'intérieur, et venant en prise dans la rainure périphérique (14) du boîtier (15) par son bord (23, 24) de forme adaptée à celle de cette rainure, tandis que les branches élastiques (18, 19) présentent chacune une ouverture (25, 26) d'où dépasse un élément de verrouillage (13, 30) porté par la tubulure de raccordement (11), l'élément de fixation (29) situé sensiblement au milieu de la traverse (20) étant orienté transversalement à celle-ci.

8. Dispositif selon la revendication 7, caractérisé en ce que les branches élastiques (18, 19) ont leurs bords longitudinaux, situés du côté de la tubulure (11), qui sont inclinés vers l'extérieur.

9. Dispositif selon la revendication 7 ou 9, caractérisé en ce que la pièce élastique (17) est réalisée en tôle découpée ou en matière plastique moulée par injection.
